# EUROPÄISCHE PATENTSCHRIFT

(11) **EP 0 823 000 B1**
(45) Veröffentlichungstag und Bekanntmachung des Hinweises auf die Patenterteilung: **14.07.1999**
(21) Anmeldenummer: 96909963.9
(22) Anmeldetag: 17.04.1996
(51) Int. Cl.: D05C 15/20

(54) **BARRE MIT MODULEN FÜR TUFTINGWERKZEUGE**
SINKER WITH MODULES FOR TUFTING TOOLS
PLATINE MUNIE DE MODULES POUR OUTILS DE TUFTING

(30) Priorität: 28.04.1995 DE 29506819 U
(43) Veröffentlichungstag der Anmeldung: 11.02.1998
(73) Patentinhaber: Jos. Zimmermann GmbH & Co. KG, 52064 Aachen (DE)
(72) Erfinder: BEYER, Walter, D-52249 Eschweiler (DE)
(74) Vertreter: König, Werner, Dipl.-Ing.
(86) Internationale Anmeldenummer: DE9600666
(87) Internationale Veröffentlichungsnummer: WO9634139

(56) Entgegenhaltungen:
- US-A- 4 429 648
- US-A- 4 445 446

## Beschreibung

Die Erfindung betrifft eine Barre mit Modulen für Tuftingwerkzeuge, insbesondere Nadelbarre mit Nadelmodulen, bei dem die Tuftingwerkzeuge mit ihrem einen Ende in einen plattenförmigen Grundkörper des Moduls eingegossen sind, dessen Länge einem Vielfachen des Mittenabstandes der eingegossenen Tuftingwerkzeuge entspricht und mindestens eine durchgehende Bohrung hat, durch die eine Befestigungsschraube hindurchgreifen und in der Barre eingeschraubt werden kann (siehe z.B. US-A-4 429 648).

Es ist bekannt, eine Reihe von Tufting-, Strick- oder Raschelwerkzeugen, z.B. Nadeln oder Greifer, genau plaziert in einen Modulgrundkörper einzugießen und später die aus den Werkzeugen und dem Modulgrundkörper bestehenden Module an einer Barre, z.B. der Nadelbarre einer Tuftingmaschine zu befestigen. Zur Fixierung an der Barre ist der Modulgrundkörper mit einer Bohrung versehen, durch die eine Schraube hindurchgeführt wird. In der Barre ist ein entsprechendes Gewindeloch vorgesehen. Zusätzlich kann an den Modulgrundkörper eine rechteckige Anschlagleiste angeformt sein, die das Modul in Richtung auf die Barre fixieren soll und die in Richtung der Werkzeuge wirkende Kraft vom Modul auf die Barre überträgt.

An einer Barre, die ggf. bis zu 5 m lang sein kann, ist somit eine Reihe von Modulen anzubringen. Aufgrund der vorhandenen Toleranzen kommt es in der Ebene der Werkzeuge oftmals zu einem geringfügigen Versatz der Werkzeuge gegeneinander. Die Werkzeuge liegen dann nicht exakt in einer Reihe, was zu einem unregelmäßigen Warenbild bei der hergestellten Tuftingware führt.

Der Erfindung liegt die Aufgabe zugrunde, die Module bzw. die Barren so auszubilden, daß eine geringfügige Verstellung der Werkzeugebene in Bezug auf die Barre möglich ist.

Erfindungsgemäß wird die Aufgabe dadurch gelöst, daß in der Barre eine horizontale Nut eingearbeitet ist und daß an der der Barre zugewandten Seitenfläche des Grundkörpers jedes Moduls mindestens ein normal zu dieser Fläche vorragendes Formstück angeformt ist, das in die Nut der Barre um eine in Längsrichtung der Barre verlaufende Achse schwenkbar eingreift, und daß Mittel vorgesehen sind, mit denen das Modul an der Barre in der vorgesehenen Winkelstellung arretiert ist.

In erfindungsgemäßer Weise kann die Anordnung so ausgeführt sein, daß die Mittel zum Arretieren des Moduls im oberen Bereich des Moduls befindliche, das Modul durchgreifende und gegen die Barre abgestützte Druckschrauben sind.

In erfindungsgemäßer Weise kann die Anordnung auch so ausgeführt sein, daß der gedachte Mittelpunkt des Gewindeloches für die Besfestigungsschraube auf der gedachten Mittellinie der Nut liegt, die Bohrung im Grundkörper des Moduls nach beiden Seiten konisch ausläuft und als Mittel zur Arretierung des Moduls eine unter dem Schraubenkopf angeordnete Formscheibe dient.

In erfindungsgemäßer Weise kann die Anordnung auch so ausgeführt sein, daß das Formstück im Querschnitt halbkreis- oder kreissegmentförmig ausgebildet ist.

In erfindungsgemäßer Weise kann die Anordnung auch so ausgeführt sein, daß das Formstück im Querschnitt rechteckig mit aufgesetztem Halbkreis ausgebildet ist.

In erfindungsgemäßer Weise kann die Anordnung auch so ausgeführt sein, daß die Nut im Querschnitt halbkreis- oder kreissegmentförmig ausgebildet ist.

In erfindungsgemäßer Weise kann die Anordnung auch so ausgeführt sein, daß die Nut im Querschnitt dreieckförmig ausgebildet ist.

In erfindungsgemäßer Weise kann die Anordnung auch so ausgeführt sein, daß die Nut im Querschnitt trapezförmig ausgebildet ist.

In erfindungsgemäßer Weise kann die Anordnung auch so ausgeführt sein, daß das oder die Formstücke an beiden Seiten des Moduls angeformt sind.

In erfindungsgemäßer Weise kann die Anordnung auch so ausgeführt sein, daß das oder die Formstücke im Spritzgußverfahren am Modul angeformt sind.

In erfindungsgemäßer Weise kann die Anordnung auch so ausgeführt sein, daß die Nut ausgefräst ist.

Die Erfindung hat den Vorteil, daß die Module in einer Richtung justiert werden können und trotzdem beim Betrieb der Anordnung fest fixiert sind.

Die Erfindung soll anhand von mehreren Ausführungsbeispielen näher erläutert werden. In den zugehörigen Zeichnungen zeigen
- Fig. 1: ein erfindungsgemäßes Nadelmodul mit zugehöriger Nadelbarre in Seitenansicht,
- Fig. 2: die Anordnung gem. Fig. 1 in Vorderansicht,
- Fig. 3: eine Anordnung entsprechend Fig. 1 mit beidseitig am Nadelmodul angeformten Leisten in Seitenansicht,
- Fig. 4: die Anordnung gem. Fig. 3 in Vorderansicht,
- Fig. 5: eine Variante der Anordnung entsprechend Fig. 1 mit veränderter Nutform der Nadelbarre in Seitenansicht,
- Fig. 6: die Anordnung gem. Fig. 5 in Vorderansicht,
- Fig. 7: die Anordnung entsprechend Fig. 5 mit beidseitig am Nadelmodul angeformten Leisten in Seitenansicht,
- Fig. 8: die Anordnung gem. Fig. 7 in Vorderansicht,
- Fig. 9: eine weitere Variante der Erfindung in Seitenansicht,
- Fig. 10: die Anordnung gem. Fig. 9 in Vorderansicht.

Das in den Figuren gezeigte Modul hat einen Grundkörper 1, in den die Tuftingnadeln 2 eingegossen sind. Der Grundkörper 1 ist mit einer Bohrung versehen. Mit einer Schraube 3 ist das Modul durch diese Bohrung hindurch an der Nadelbarre 4 befestigt.

Bei der herkömmlichen Befestigung würde der Grundkörper 1 des Moduls mit der Oberfläche einer Seite an der Nadelbarre 4 anliegen. Erfindungsgemäß erfolgt die Auflage dagegen nur punktförmig. In die Nadelbarre 4 ist eine Nut 5 eingearbeitet. Der Querschnitt der Nut 5 ist in der in den Figuren 1 bis 4 gezeigten Ausführungsform trapezförmig gestaltet. Am Grundkörper 1 des Nadelmoduls befindet sich als Gegenstück ein Formstück, das in den Ausführungsbeispielen als eine Formleiste 6 ausgebildet ist, deren Querschnitt im Beispiel nach Fig. 1 etwa einem Rechteck mit aufgesetztem Halbkreis entspricht. Damit ist das Modul in senkrechter Richtung durch den Eingriff der Formleiste 6 in der Nut 5 festgelegt. Wie durch den Pfeil angedeutet wird, ist es jedoch in geringem Maße schwenkbar. Die Festlegung des Winkels, den das Modul zur Nadelbarre 4 einnimmt, erfolgt nun durch Druckschrauben 7, die im oberen Bereich des Grundkörpers 1 angeordnet sind und sich gegen die Nadelbarre 4 abstützen. Auf diese Weise ist der Winkel des Nadelmoduls gegenüber der Nadelbarre 4 etwa um 1 bis 2° einstellbar. Die Befestigungsschraube 3 wird dementsprechend auf Zug belastet. Bei einer Neujustierung des Nadelmoduls ist die Befestigungsschraube 3 deshalb ggf. etwas zu lösen, bevor die Druckschrauben 7 weiter angezogen werden.

Die Figuren 3 und 4 zeigen eine Ausführungsform entsprechend Fig. 1, wobei auf der gegenüberliegenden Seite des Grundkörpers 1 eine weitere Formleiste 8 angeformt ist. Das Modul kann somit auch in einer um 180° verdrehten Stellung in der Nadelbarre 4 befestigt werden, wobei sich die Stellung des Tuftingnadeln 2 mit ändert.

Fig. 5 zeigt eine weitere Ausführungsform der Erfindung, wobei die Nut in der Nadelbarre 4 im Querschnitt dreieckförmig gestaltet ist. Fig. 7 und 8 zeigen diese Variante wiederum mit einem Nadelmodul mit beidseitig angeformten Formleisten 6 und 8.

Fig. 9 zeigt eine Ausführungsform, bei der die Nut in der Höhe des Gewindesacklochs für die Befestigungsschraube 3 verläuft. Die Nut ist im Querschnitt trapezförmig, die zugehörige Formleiste 6 im Grundkörper 1 des Nadelmoduls ist im Querschnitt kreissegmentförmig. Die Bohrung 10 im Grundkörper 1 ist in beiden Richtungen nach außen nach Art eines Hammerloches konisch erweitert. Somit ist eine gewisse Winkelbeweglichkeit des Moduls gegenüber der Barre gegeben. Die Arretierung des Moduls erfolgt mit Hilfe einer Formscheibe 9, die unter dem Kopf der Befestigungsschraube 3 plaziert wird und die das Modul beim Anziehen der Befestigungsschraube 3 kraftschlüssig festhält.

Die beschriebenen Ausführungsformen wurden allein in Verbindung mit Tuftingnadeln dargestellt und beschrieben. Anstelle von Nadeln kann sich die Anordnung aber auch auf andere Werkzeuge, z.B. Looper und Greifer, erstrecken.

## Patentansprüche

1. Barre mit Modulen für Tuftingwerkzeuge, insbesondere Nadelbarre mit Nadelmodulen, bei dem die Tuftingwerkzeuge (2) mit ihrem einen Ende in einen plattenförmigen Grundkörper (1) des Moduls eingegossen sind, dessen Länge einem Vielfachen des Mittenabstandes der eingegossenen Tuftingwerkzeuge (2) entspricht und mindestens eine durchgehende Bohrung hat, durch die eine Befestigungsschraube (3) hindurchgreifen und in der Barre (4) eingeschraubt werden kann, dadurch gekennzeichnet, daß in der Barre (4) eine horizontale Nut (5) eingearbeitet ist und daß an der der Barre (4) zugewandten Seitenfläche des Grundkörpers (1) jedes Moduls mindestens ein normal zu dieser Fläche vorragendes Formstück (6;8) angeformt ist, das in die Nut (5) der Barre (4) um eine in Längsrichtung der Barre (4) verlaufende Achse schwenkbar eingreift, und daß Mittel vorgesehen sind, mit denen das Modul an der Barre (4) in der vorgesehenen Winkelstellung arretiert ist.

2. Barre mit Modulen nach Anspruch 1, dadurch gekennzeichnet, daß die Mittel zum Arretieren des Moduls im oberen Bereich des Moduls befindliche, das Modul durchgreifende und gegen die Barre abgestützte Druckschrauben (7) sind.

3. Barre mit Modulen nach Anspruch 1, dadurch gekennzeichnet, daß der gedachte Mittelpunkt des Gewindeloches für die Befestigungsschraube (3) auf der gedachten Mittellinie der Nut (5) liegt, die Bohrung im Grundkörper (1) des Moduls nach beiden Seiten konisch ausläuft und als Mittel zur Arretierung des Moduls eine unter dem Schraubenkopf angeordnete Formscheibe (9) dient.

4. Barre mit Modulen nach einem der vorhergehenden Ansprüche, dadurch gekennzeichnet, daß das Formstück (6;8) im Querschnitt halbkreis- oder kreissegmentförmig ausgebildet ist.

5. Barre mit Modulen nach einem der Ansprüche 1 bis 3, dadurch gekennzeichnet, daß das Formstück (6;8) im Querschnitt rechteckig mit aufgesetztem Halbkreis ausgebildet ist.

6. Barre mit Modulen nach einem der vorhergehenden Ansprüche, dadurch gekennzeichnet, daß die Nut (5) im Querschnitt halbkreis- oder kreissegmentförmig ausgebildet ist.

7. Barre mit Modulen nach einem der Ansprüche 1 bis 5, dadurch gekennzeichnet, daß die Nut (5) im Querschnitt dreieckförmig ausgebildet ist.

8. Barre mit Modulen nach einem der Ansprüche 1 bis 5, dadurch gekennzeichnet, daß die Nut (5) im Querschnitt trapezförmig ausgebildet ist.

9. Barre mit Modulen nach einem der vorhergehenden Ansprüche, dadurch gekennzeichnet, daß das oder die Formstücke (6;8) an beiden Seiten des Moduls angeformt sind.

10. Barre mit Modulen nach einem der vorhergehenden Ansprüche, dadurch gekennzeichnet, daß das oder die Formstücke (6;8) im Spritzgußverfahren am Modul angeformt sind.

11. Barre mit Modulen nach einem der vorhergehenden Ansprüche, dadurch gekennzeichnet, daß die Nut (5) ausgefräst ist.

## Claims

1. Sinker with modules for tufting tools, especially a needle sinker with needle modules, in which the tufting tools (2) are cast at one end into a plate-like basic module component (1), the length of which corresponds to a multiple of the centre-to-centre distance of the cast-in tufting tools (2) and which has at least one through-drilling, through which a securing screw (3) can pass and be screwed into the sinker (4), characterized in that a horizontal groove (5) is worked in the sinker (4), and in that there is formed on that side surface of the basic component (1) of each module which faces the sinker (4) at least one moulding (6; 8) which projects perpendicularly to this surface and which engages into the groove (5) of the sinker (4) so as to be pivotable about an axis running in the longitudinal direction of the sinker (4), and in that means are provided, by which the module is locked to the sinker (4) in the angular position provided.

2. Sinker with modules according to Claim 1, characterized in that the means for locking the module are pressure screws (7) which are located in the upper region of the module, pass through the module and are supported against the sinker.

3. Sinker with modules according to Claim 1, characterized in that the imaginary centre point of the threaded hole for the securing screw (3) is located on the imaginary centre line of the groove (5), the drilling in the basic component (1) of the module tapers conically on both sides, and a moulded disc (9) arranged under the screw head serves as a means for locking the module.

4. Sinker with modules according to one of the preceding claims, characterized in that the moulding (6; 8) is designed with a cross-section which is semicircular or in the form of a segment of a circle.

5. Sinker with modules according to Claims 1 to 3, characterized in that the moulding (6; 8) is designed with a cross-section which is rectangular with a top semicircle.

6. Sinker with modules according to one of the preceding claims, characterized in that the groove (5) is designed with a cross-section which is semicircular or in the form of a segment of a circle.

7. Sinker with modules according to one of Claims 1 to 5, characterized in that the groove (5) is designed with a cross-section which is triangular.

8. Sinker with modules according to one of Claims 1 to 5, characterized in that the groove (5) is designed with a cross-section which is trapezoidal.

9. Sinker with modules according to one of the preceding claims, characterized in that the moulding or mouldings (6; 8) is or are formed on both sides of the module.

10. Sinker with modules according to one of the preceding claims, characterized in that the moulding or mouldings (6; 8) is or are formed on the module by the injection-moulding process.

11. Sinker with modules according to one of the preceding claims, characterized in that the groove (5) is milled out.

## Revendications

1. Barre avec modules pour outils de tufting, en particulier barre d'aiguilles avec modules d'aiguilles, dans laquelle les outils de tufting (2) sont coulés par l'une de leurs extrémités dans un corps de base (1) en forme de plaque du module, dont la longueur correspond à un multiple de la distance moyenne des outils de tufting coulés (2), et présente au moins un alésage traversant, à travers lequel une vis de fixation (3) peut pénétrer et être vissée dans la barre (4), caractérisée en ce qu'une rainure horizontale (5) est incorporée dans la barre (4) et en ce que, sur la face latérale, tournée vers la barre (4), du corps de base (1) de chaque module est formée au moins une pièce profilée (6; 8) en saillie, normale à cette face, laquelle vient en prise dans la rainure (5) de la barre (4), de manière pivotable autour d'un axe s'étendant dans la direction longitudinale de la barre (4), et en ce qu'il est prévu des moyens, avec lesquels le module est bloqué sur la barre (4) dans la position angulaire prévue.

2. Barre avec modules selon la revendication 1, caractérisée en ce que les moyens pour bloquer le module sont des vis de serrage (7) se trouvant dans la zone supérieure du module, traversant le module et appuyées contre la barre.

3. Barre avec modules selon la revendication 1, caractérisée en ce que le centre imaginaire du trou taraudé pour la vis de fixation (3) se trouve sur la ligne médiane imaginaire de la rainure (5), l'alésage dans le corps de base (1) du module sort coniquement des deux côtés, et un disque profilé (9) disposé sous la tête de la vis sert de moyen de blocage du module.

4. Barre avec modules selon l'une quelconque des revendications précédentes, caractérisée en ce que la pièce profilée (6; 8) a une section transversale en forme de demi-cercle ou de segment de cercle.

5. Barre avec modules selon l'une quelconque des revendications 1 à 3, caractérisée en ce que la pièce profilée (6;8) a une section transversale rectangulaire recouverte d'un demi-cercle.

6. Barre avec modules selon l'une quelconque des revendications précédentes, caractérisée en ce que la rainure (5) a une section transversale en forme de demi-cercle ou de segment de cercle.

7. Barre avec modules selon l'une quelconque des revendications 1 à 5, caractérisée en ce que la rainure (5) a une section transversale en forme de triangle.

8. Barre avec modules selon l'une quelconque des revendications 1 à 5, caractérisée en ce que la rainure (5) a une section transversale en forme de trapèze.

9. Barre avec modules selon l'une quelconque des revendications précédentes, caractérisée en ce que la ou les pièces profilées (6; 8) sont formées des deux côtés du module.

10. Barre avec modules selon l'une quelconque des revendications précédentes, caractérisée en ce que la ou les pièces profilées (6; 8) sont formées sur le module par un procédé de moulage par injection.

11. Barre avec modules selon l'une quelconque des revendications précédentes, caractérisée en ce que la rainure (5) est réalisée par fraisage.
